# FASCICULE DE BREVET EUROPEEN

(11) **EP 1 729 083 B1**
(45) Date de publication et mention de la délivrance du brevet: **10.07.2013**
(21) Numéro de dépôt: 06010513.7
(22) Date de dépôt: 22.05.2006
(51) Int. Cl.: F41C 27/06, F41C 7/11, F41C 7/02

(54) **Lance-grenades amélioré**
Verbesserter Granatwerfer
Improved grenade launcher

(30) Priorité: 31.05.2005 BE 200500272
(43) Date de publication de la demande: 06.12.2006
(73) Titulaire: FN HERSTAL, société anonyme, 4040 Herstal (BE)
(72) Inventeur: Macaluso, Tony, 4671 Housse (BE)
(74) Mandataire: Donné, Eddy

(56) Documents cités:
- US-A- 3 332 162
- US-A- 5 052 144
- US-A1- 2001 042 334

## Description

L'invention concerne un lance-grenades amélioré.

D'une manière générale, un lance-grenades comprend une carcasse avec un mécanisme de percussion actionné par une détente; un canon monté sur la carcasse ; un mécanisme de verrouillage pour verrouiller et déverrouiller le canon vis-à-vis de la carcasse; un mécanisme d'ouverture permettant d'ouvrir le lance-grenades pour charger et extraire la munition; un garde-main servant à tenir le lance-grenades et en même temps d'actionner les susdits mécanismes de verrouillage et d'ouverture.

Généralement un lance-grenades comprend aussi un dispositif d'extraction permettant une extraction automatique d'une grenade non tirée ou d'une douille de grenade tirée de la chambre du canon.

On connaît déjà un lance-grenades du type à ouverture longitudinale avec un mécanisme d'ouverture par un mouvement du canon dans le sens longitudinal du lance-grenades.

Pour ce genre de lance-grenades le mécanisme de verrouillage et le mécanisme d'extraction automatique sont souvent d'une construction et d'un usage relativement simple.

En effet, le mécanisme d'extraction automatique peut être solidaire du fond de cuvette de la carcasse, tandis que le mécanisme de verrouillage peut par exemple être réalisé par un verrouillage du type baïonnette qui est actionné par la simple rotation axiale du canon qui est commandée par exemple par un simple mouvement longitudinal du garde-main.

Dans ce cas le canon est simplement pourvu de tenons de verrouillage qui sont engagés dans le fond de cuvette de la carcasse du lance-grenades. La rotation du canon permet le dégagement des tenons de verrouillage du fond de cuvette.

Un inconvénient d'un lance-grenades du type à ouverture longitudinale est que le choix des munitions est limité puisque la longueur des grenades à utiliser est limitée à environ la distance d'ouverture du lance-grenades.

On connaît aussi déjà un lance-grenades du type à ouverture latérale avec un canon qui peut pivoter latéralement.

Un lance-grenades de ce type est par example connu du US/2001/0042334.

Un avantage de ce genre de lance-grenades est de pouvoir utiliser des munitions plus longues sans être limité à la distance d'ouverture du lance-grenades puisque la munition peut être chargée et extraite latéralement.

Toutefois, un inconvénient de ce genre de lance-grenades est la complexité de construction à cause de la complexité du mécanisme de verrouillage, requérant des réalisations plus lourdes, et à cause de la complexité des mécanismes particuliers d'extraction de la douille, qui est tellement contraignante que certains constructeurs renoncent à une extraction automatique et se contentent d'une extraction manuelle.

L'invention a pour but d'éviter un ou plusieurs des inconvénients susdits et de procurer un lance-grenades qui est à la fois de construction simple et qui permet l'utilisation d'une munition de toute longueur.

Selon l'invention ce but est atteint par un lance-grenades qui comprend une carcasse, un canon monté sur la carcasse et un mécanisme d'ouverture, caractérisé en ce que le mécanisme d'ouverture comprend des moyens de guidage permettant de pouvoir avancer le canon en sens longitudinale de la carcasse et de le pouvoir pivoter en sens latéral dans la partie finale de son mouvement longitudinal.

De cette manière la munition peut être chargée et extraite latéralement du lance-grenades permettant d'utiliser une munition de toute longueur.

De la même manière un lance-grenades selon l'invention est caractérisé par une ouverture qui est longitudinale dans la première phase du mouvement d'ouverture, ce qui permet l'application de mécanismes d'ouverture et de verrouillage de simple construction.

Les moyens de guidage sont de préférence tels qu'ils permettent simultanément de faire avancer et pivoter le canon dans la susdite partie finale du mouvement longitudinale du canon.

Cela permet un mouvement d'ouverture complet plus rapide. Selon une réalisation préférentielle relativement simple, le canon est monté dans un garde-main qui comprend au moins deux patins qui sont montés l'un dans le prolongement de l'autre en direction longitudinale du garde-main et qui sont montés d'une manière coulissante entre deux glissières longitudinales parallèles de la carcasse, dont un patin est monté fixe sur le garde-main, tandis que l'autre patin est monté d'une manière pivotable en sens latéral sur le garde-main.

Pour plus de clarté, un exemple de réalisation d'un lance-grenades selon l'invention est décrit ci-après à titre illustratif et non restrictif, référence étant faite aux dessins annexés dans lesquels:
la figure 1 est une vue schématisée d'un lance-grenades selon l'invention;
la figure 2 représente en vue perspective la partie indiquée par F2 dans la figure 1;
la figure 3 est une coupe transversale suivant la ligne III-III de la figure 1;
les figures 4 et 5 sont des vues semblables à celle de la figure 3, mais dans d'autres positions;
les figures 6 et 7 représentent une vue éclatée respectivement des parties indiquées par F6 et F7 dans la figure 2;
les figures 8 et 9 représentent respectivement des coupes suivant les lignes VIII-VIII et IX-IX de la figure 1;
la figure 10 est une coupe suivant la ligne X-X de la figure 9;
la figure 11 est une vue semblable à celle de la figure 1 mais pour une position partiellement ouverte du lance-grenades;
la figure 12 est une coupe suivant la ligne XII-XII de la figure 11;
la figure 13 est une coupe comme celle de la figure 10, mais pour la position correspondante à la figure 11 ;
les figures 14 et 16 sont des vues semblables à celle de la figure 11, mais pour des ouvertures plus grandes et après éjection de la munition;
les figures 15 et 17 sont des coupes comme celle de la figure 12, mais pour les positions des figures 13 et 15 respectivement ;
la figure 18 est une coupe comme celle de la figure 10, mais avec une munition non tirée.

Le lance-grenades 1 selon l'invention tel que représenté dans les figures comprend une carcasse 2; un garde-main 3 tubulaire monté sur la carcasse 2 et un canon 4 logé d'une manière rotative et coulissante dans le garde-main 3.

La carcasse 2 comprend une sous-garde 5 et une cuvette 6 dans laquelle peut s'emboîter une extrémité du canon 4 quand le lance-grenades 1 est fermé et dont le fond 7 peut servir d'appui pour la munition qui est chargé dans la chambre 8 formée dans l'extrémité emboîtée du canon 4.

Un mécanise de percussion 9 est incorporé dans la carcasse 2 et comprend un percuteur 10 qui est situé dans un logement 11 dans le fond 7 de la cuvette 6.

Le mécanisme de percussion 9 est commandé par une détente 12.

Le canon 4 est fixé sur la carcasse 2 au moyen du garde-main 3 qui est suspendu d'une manière coulissante à la carcasse 2 au moyen de deux patins 13 et 14 qui sont montés l'un dans le prolongement de l'autre en direction longitudinale X-X' du garde-main 3 et qui sont chacun emboîtés avec des rebords 15 et 16 respectivement dans deux glissières longitudinales parallèles sous forme de deux rainures 17 dans la carcasse 2.

Le patin 13 qui est situé le plus avancé vers la bouche 18 du canon 4 est fixe sur le garde-main 3, tandis que l'autre patin 14 qui est le plus éloigné de la bouche 18 du canon 4 est monté d'une manière pivotable en sens latéral sur le garde-main 3 au moyen d'un pivot central 19.

Comme représenté dans la figure 6, le patin pivotable 14 est réalisé par deux pièces 20 demi-circulaires qui sont assemblées par des boulons 21.

Chaque extrémité du patin pivotable 14 est pourvue d'un creux formant de chaque côté une protubérance pouvant coopérer avec une butée centrale de pivotement, respectivement 22 et 23, chacune des butées étant logée dans un creux 20 et limitant la course de pivotement du patin 14 autour d'une position moyenne comme représentée dans la figure 2 dans laquelle le patin 14 est dirigé longitudinalement par rapport à la direction longitudinale X-X' du garde-main 3 et entre deux positions de pivotement extrêmes comme représentées dans les figures 4 et 5.

Le patin fixe 13 comprend une partie droite 24 qui se situe à une distance du' patin pivotable 14 et une partie 25 formée par une extrémité conique rétrécissante qui se prolonge dans le sens longitudinal X-X' du garde-main vers le patin pivotable 14.

La butée centrale de pivotement 22 est formée par un prolongement de la partie conique 25 du patin fixe 13.

Le garde-main 3 est muni d'une butée de fin de course longitudinale 26 pouvant coopérer avec une butée de fin de course 27 correspondante sur la carcasse 2.

Ces deux butées de fin de course longitudinale 26 et 27 sont positionnées de façon à ce que, à ouverture maximale du lance-grenades 1 en sens longitudinal, le patin pivotable 14 est toujours guidé par les glissières 17 de la carcasse 2, tandis que la partie droite 24 du patin fixe 13 dépasse complètement la longueur des glissières 17 et que la partie conique 25 du patin fixe 13 dépasse d'une certaine distance la longueur de ces glissières 17.

A cette fin les butées de fin de course longitudinale 26 et 27 sont positionnées respectivement sur le pivot 19 du garde-main 3 et à l'extrémité avant de la carcasse 2.

En l'occurrence la butée 27 peut être retirée ou relevée de façon à pouvoir démonter le garde-main 3 de la carcasse 2.

Le canon 4 est monté d'une manière coulissante et rotative dans le garde-main 3.

Une butée annulaire 28 à la bouche 18 du canon 4 limite le mouvement longitudinal relatif du canon 4 dans le garde-main 3.

A l'extrémité opposée de la bouche 18, le canon 4 est pourvu d'un verrouillage 29 type baïonnette, formé par des tenons 30 qui peuvent s'engager d'une façon connue dans la cuvette 6 par emboîtement de cette extrémité du canon 4 dans la cuvette 6, suivi d'une rotation du canon 4 pour fermer la chambre 8 du canon 4 et verrouiller le canon 4 sur la carcasse 2.

Le lance-grenades 1 est pourvu de moyens 31 permettant un actionnement automatique de la rotation axiale du canon 4 par un mouvement longitudinal du garde-main 3 afin de pouvoir verrouiller et déverrouiller le canon 4 quand le garde-main 3 est déplacé d'une certaine distance en direction longitudinale par rapport à la carcasse 2.

Dans l'exemple des figures, ces moyens 31 sont formés par un taquet traversant la paroi du garde-main 3 pour former une excroissance 32 du garde-main 3 qui est guidée dans une rainure oblique 33 à l'extérieur du canon 4, la rainure 33 formant un angle avec la direction longitudinale X-X'.

Le canon 4 est équipé d'un frein 34 sous forme d'une pièce basculante qui, sous l'action d'un ressort 35, exerce une légère force radiale sur la douille d'une grenade qui serait présente dans la chambre 8 du canon 4, afin d'assurer un maintien léger de la douille dans la chambre 8 lors de l'ouverture du lance-grenades.

Pour assurer la position de rotation axiale du canon 4 après son déverrouillage, un poussoir de canon 36 est monté dans le garde-main 3, le poussoir 36 étant commandé par un ressort 37 retenu par une goupille 37'.

D'une manière optionnelle le lance-grenades 1 peut être pourvu d'un dispositif d'extraction automatique de la munition avec un extracteur 38 sous la forme d'un crochet pivotable qui est monté dans la cuvette 6 de la carcasse 2.

L'extracteur 38 est commandé par un ressort 39 pour accrocher la collerette d'une douille de grenade présente dans la chambre 8 du canon 4 afin de pouvoir maintenir la douille contre le fond 7 de la cuvette 6 lors de l'ouverture du lance-grenades 1.

L'extracteur 38 est muni d'un levier 40 permettant de faire pivoter l'extracteur 38 contre l'action du ressort 39 afin de pouvoir rendre l'extracteur 38 inopérant.

De la même façon le lance-grenades 1 peut être équipé d'un éjecteur 41 monté dans le fond 7 de la cuvette 6 et commandé par un ressort 42 pour exercer une force axiale sur la douille de la grenade.

Le fonctionnement et l'utilisation du lance-grenades 1 selon l'invention sont simples et comme suit.

Les figures 1, 9 et 10 montrent le lance-grenades 1 en position fermée après qu'une grenade a été tirée et qu'une douille 43 vide se situe dans la chambre 8 du canon 4 maintenue contre le fond de cuvette 7 par l'extracteur 38.

Pour ouvrir le lance-grenades 1, l'utilisateur actionne la clé de déverrouillage 44 du garde-main 3 par rapport au canon 4 et pousse le garde-main 3 vers l'avant, ce qui, dans les premiers millimètres de course, engendre la rotation du canon 4 autour de son axe par l'intermédiaire du guidage de l'excroissance 32 du garde-main 3 dans la rainure oblique 33 du canon 4 pour assurer le déverrouillage du canon 4 par dégagement des tenons 30 de la cuvette 6.

Ensuite, par la présence de la butée 28 à la bouche 18 du canon 4, le mouvement longitudinal du garde-main 3 entraîne le canon 4 avec lui dans son mouvement, tout en conservant alors son orientation axiale.

Dans ce mouvement du canon 4, la douille 43 est toujours retenue contre le fond de cuvette 7 et est éjectée vers le bas dès sa sortie complète de la chambre 8 sous l'action de l'éjecteur 41 comme représenté dans les figures 11 et 13.

Pendant ce mouvement le garde-main 3 est forcé de suivre une trajectoire longitudinale puisque les deux patins du garde-main 3 sont guidés dans les glissières 17 de la carcasse 2.

A partir de la position représentée dans les figures 11 et 13, le patin fixe 13 sort des glissières 17 comme illustré par la figure 12 et permet de ce fait de faire pivoter le garde-main 3 et le canon 4 latéralement autour du pivot 19 par le pivotement du patin 14.

Comme représenté dans les figures 14 et 15, le pivotement latéral est limité par le fait que la partie conique 25 du patin fixe 13 vient en butée contre l'extrémité avant d'une des glissières 17, selon que le garde-main 3 est pivoté vers la gauche ou vers la droite.

Ainsi le pivotement du garde-main 3 est guidé progressivement jusqu'à une ouverture latérale maximale telle que représentée dans les figures 16 et 17 et limité par la présence des butées 25 et 23.

Le guidage du mouvement latéral par la partie conique 25 du patin fixe 13 permet un mouvement d'ouverture graduel et progressif du lance-grenades 1.

Puisque le canon 4 est maintenant pivoté latéralement, le choix d'une nouvelle grenade à charger n'est pas limité par la distance d'ouverture du lance-grenades 1.

Dans le cas d'une grenade 45 dont la longueur est inférieure à la distance d'ouverture du lance-grenades 1, l'extraction de la grenade non tirée peut se faire au moyen du dispositif d'extraction automatique comme représenté dans la figure 18.

En cas d'une grenade plus longue, le dispositif d'extraction automatique peut être rendu inopérant en poussant le levier 40 de l'extracteur 38 lors de l'ouverture du lance-grenades 1. Dans ce cas la grenade non tirée est maintenue dans la chambre 8 du canon 4 grâce au fonctionnement du frein 34 et l'extraction de la grenade peut alors se faire manuellement dans une position de pivotement latéral du canon 4.

Il est clair que la grenade 45 peut aussi bien être chargée et extraite du côté gauche que du côté droit du lance-grenades 1, ce qui fait que le lance-grenades selon l'invention convient aussi bien à un utilisateur gaucher qu'à un utilisateur droitier.

Il est évident que l'invention n'est nullement limitée à l'exemple décrit ci-avant, mais que de nombreuses modifications peuvent être apportées au lance-grenades sans sortir du cadre de l'invention telle que définie dans les revendications suivantes.

## Revendications

1. Lance-grenades qui comprend une carcasse (2), un canon (4) monté sur la carcasse (2) et un mécanisme d'ouverture, **caractérisé en ce que** le mécanisme d'ouverture comprend des moyens de guidage permettant de pouvoir avancer le canon (4) en sens longitudinal de la carcasse (2) et de le pouvoir pivoter en sens latéral dans la partie finale de son mouvement longitudinal.

2. Lance-grenades selon la revendication 1, **caractérisé en ce que** les moyens de guidage permettent l'avancement et le pivotement latérale simultanés du canon (4) dans la susdite partie finale de son mouvement longitudinal.

3. Lance-grenades selon la revendication 1 ou 2, **caractérisé en ce que** le canon (4) est monté dans un garde-main (3) qui comprend au moins deux patins (13, 14) qui sont montés l'un dans le prolongement de l'autre en direction longitudinale (X-X') du garde-main (3) et qui sont montés d'une manière coulissante entre deux glissières longitudinales parallèles (17) de la carcasse (2), dont un patin (13) est monté fixe sur le garde-main (3), tandis que l'autre patin (14) est monté d'une manière pivotable en sens latérale sur le garde-main (3).

4. Lance-grenades selon la revendication 3, **caractérisé en ce que** le patin pivotable (14) est celui qui est le plus éloigné de la bouche (18) du canon (4).

5. Lance-grenades selon la revendication 3 ou 4, **caractérisé en ce que** le patin pivotable (14) peut pivoter autour d'une position moyenne dans laquelle le patin est dirigé longitudinalement par rapport à la direction longitudinale (X-X') du garde-main.

6. Lance-grenades selon l'une quelconque des revendications 3 à 5, **caractérisé en ce que** la course du patin pivotable (14) est limitée par au moins une butée de pivotement (22-23).

7. Lance-grenades selon la revendication 6, **caractérisé en ce que** la butée de pivotement (22-23) est une butée qui est logée dans un creux (20) qui est pourvu dans une des extrémités du patin pivotable (14).

8. Lance-grenades selon l'une quelconque des revendications 3 à 7, **caractérisé en ce que** le patin fixe (13) comprend une partie droite (24) qui se situe à une distance du patin pivotable (14) et une partie conique (25) formée par une extrémité rétrécissante qui se prolonge dans la direction longitudinale (X-X') du garde-main (3) vers le patin pivotable (14).

9. Lance-grenades selon les revendications 7 et 8, **caractérisé en ce que** la butée de pivotement (22) est formée par un prolongement de la partie conique (25) du patin fixe (13).

10. Lance-grenades selon l'une quelconque des revendications 3 à 9, **caractérise en ce que** le garde-main (3) est muni d'une butée de fin de course longitudinale (26) pouvant coopérer avec une butée de fin de course (27) correspondante sur la carcasse (2).

11. Lance-grenades selon la revendication 10, **caractérisé en ce que** les butées de fin de course longitudinale (26-27) sont positionnées de façon à ce que, à ouverture maximale du lance-grenades (1) en sens longitudinal, le patin pivotable (14) est toujours guidé par les glissières (17), tandis que la partie droite (24) du patin fixe (13) dépasse complètement la longueur des glissières (17).

12. Lance-grenades selon les revendications 8 et 10, **caractérisé en ce que** les butées de fin de course longitudinale (26-27) sont positionnées de façon à ce que, à ouverture maximale du lance-grenades (1) en sens longitudinal, le patin pivotable (14) est toujours guidé par les glissières (17), tandis que la partie conique (25) du patin fixe (13) dépasse d'une certaine distance la longueur des glissières (17).

13. Lance-grenades selon l'une quelconque des revendications 10 à 12, **caractérisé en ce que** les butées de fin de course longitudinale (26-27) sont positionnées respectivement sur le pivot (19) du garde-main (3) est à l'extrémité de la carcasse (2).

14. Lance-grenades selon l'une quelconque des revendications précédentes, **caractérisé en ce que** le canon (4) est pourvu d'un verrouillage à rotation type baïonnette et que le lance-grenades (1) est pourvu de moyens (31) permettant un actionnement automatique de la rotation axiale du canon (4) par un mouvement longitudinal du garde-main (3) afin de pouvoir verrouiller et déverrouiller le canon (4) quand le garde-main (3) est déplacé en direction longitudinale par rapport à la carcasse (2)

15. Lance-grenades selon la revendication 14, **caractérisé en ce que** les moyens (31) permettant l'actionnement de la rotation axiale du canon (4) sont formés par une excroissance (32) du garde-main (3) qui est guidée dans une rainure oblique (33) dans le canon (4) formant un angle avec la direction longitudinale (X-X') du garde-main (3).

16. Lance-grenades selon l'une quelconque des revendications précédentes, **caractérisé en ce qu'**il comprend un dispositif d'extraction automatique avec un extracteur (38) monté sur la carcasse (2).

17. Lance-grenades selon la revendication 16, **caractérisé en ce que** l'extracteur (38) est pourvu d'un levier permettant de rendre l'extracteur (38) inopérant pendant l'ouverture du lance-grenades (1).

## Patentansprüche

1. Granatwerfer, der Folgendes umfasst: in Gehäuse (2), einen Gewährlauf (4), der auf dem Gehäuse (2) montiert ist, und ein Öffnungsmechanismus, **dadurch gekennzeichnet, dass** der Öffnungsmechanismus über Führungseinrichtungen verfügt, die das Schieben des Gewährlaufs (4) entlang der Längsrichtung des Gehäuses (2) sowie dessen seitliches Schwenken während der Endphase seiner Längsbewegung ermöglichen.

2. Granatwerfer nach Anspruch 1, **dadurch gekennzeichnet, dass** die Führungseinrichtungen simultanes Schieben und seitliches Schwenken des Gewährlaufs (4) während der genannten Endphase seiner Längsbewegung ermöglichen.

3. Granatwerfer nach den Ansprüchen 1 oder 2, **dadurch gekennzeichnet, dass** der Gewährlauf (4) in einem Vorderschaft (3) montiert ist, der mindestens zwei Kufen (13, 14) umfasst, die hintereinander in Längsrichtung (X-X') des Vorderschafts (3) montiert sind und die zwischen zwei parallelen Längs-Gleitschienen (17) des Gehäuses (2) gleitend montiert sind, wobei eine der Kufen (13) fest auf dem Vorderschaft (3) montiert ist, während die andere Kufe (14) so montiert ist, dass sie auf dem Vorderschaft (3) zur Seite geschwenkt werden kann.

4. Granatwerfer nach Anspruch 3, **dadurch gekennzeichnet, dass** die schwenkbare Kufe (14) jene Kufe ist, die von der Mündung (18) des Gewährlaufs (4) am meisten entfernt ist.

5. Granatwerfer nach den Ansprüchen 3 oder 4, **dadurch gekennzeichnet, dass** die schwenkbare Kufe (14) um eine Mittelstellung herum schwenken kann, wobei die Kufe im Vergleich zur Längsrichtung (X-X') des Vorderschafts in Längsrichtung geführt wird.

6. Granatwerfer nach einem der Ansprüche 3 - 5, **dadurch gekennzeichnet, dass** der Hub der schwenkbaren Kufe (14) durch mindestens einen Schwenkanschlag (22-23) begrenzt wird.

7. Granatwerfer nach Anspruch 6, **dadurch gekennzeichnet, dass** es sich beim Schwenkanschlag (22-23) um einen Anschlag innerhalb eines Hohlraums (20) handelt; dieser Hohlraum befindet sich in einem der Endstücke der schwenkbaren Kufe (14).

8. Granatwerfer nach einem der Ansprüche 3 - 7, **dadurch gekennzeichnet, dass** die feststehende Kufe (13) einen geraden Teil umfasst (24), der sich in einer gewissen Entfernung von der schwenkbaren Kufe (14) befindet, sowie einen kegelförmigen Teil (25) umfasst, der durch ein sich verjüngendes Endstück gebildet ist, das sich in Längsrichtung (X-X') des Vorderschafts (3) zur schwenkbaren Kufe (14) hin fortsetzt.

9. Granatwerfer nach den Ansprüchen 7 und 8, **dadurch gekennzeichnet, dass** der Schwenkanschlag (22) aus einer Verlängerung des kegelförmigen Teils (25) der feststehenden Kufe fixe (13) besteht.

10. Granatwerfer nach einem der Ansprüche 3 - 9, **dadurch gekennzeichnet, dass** der Vorderschaft (3) mit einem Längs-Endanschlag (26) ausgestattet ist, der mit einem entsprechenden Endanschlag (27) auf dem Gehäuse (2) zusammenwirken kann.

11. Granatwerfer nach Anspruch 10, **dadurch gekennzeichnet, dass** die Längs-Endanschläge (26-27) so positioniert sind, dass bei maximaler Öffnung der Granatwerfer (1) in Längsrichtung die schwenkbare Kufe (14) immer mittels der Gleitschienen (17) geführt wird, während der gerade Teil (24) der feststehenden Kufe (13) über die Länge der Gleitschienen (17) vollständig hinausgeht.

12. Granatwerfer nach den Ansprüchen 8 und 10, **dadurch gekennzeichnet, dass** die Längs-Endanschläge (26-27) so positioniert sind, dass bei maximaler Öffnung der Granatwerfer (1) in Längsrichtung die schwenkbare Kufe (14) immer mittels der Gleitschienen (17) geführt wird, während der kegelförmige Teil (25) der feststehenden Kufe (13) über die Gleitschienen (17) um einen gewissen Abstand hinausgeht.

13. Granatwerfer nach einem der Ansprüche 10 - 12, **dadurch gekennzeichnet, dass** die Längs-Endanschläge (26-27) auf dem Drehzapfen (19) des Vorderschafts (3) beziehungsweise am Endstück des Gehäuses (2) positioniert sind.

14. Granatwerfer nach einem der vorangehenden Ansprüche, **dadurch gekennzeichnet, dass** der Gewährlauf (4) mit einem Verriegelungsmechanismus mit einer Drehung vom Typ Bajonett versehen ist und dass der Granatwerfer (1) mit Vorrichtungen (31) ausgestattet ist, die eine automatische Betätigung der axialen Drehung des Gewährlaufs (4) durch eine Längsbewegung des Vorderschafts (3) ermöglichen, damit der Gewährlauf (4) verriegelt und entriegelt werden kann, in dem Fall, in dem der Vorderschaft (3) in Längsrichtung gegenüber dem Gehäuse (2) verstellt wird.

15. Granatwerfer nach Anspruch 14, **dadurch gekennzeichnet, dass** die Vorrichtungen (31), die die Betätigung der axialen Drehung des Gewährlaufs (4) ermöglichen, aus einem Auswuchs (32) des Vorderschafts (3) gebildet werden; der Vorderschaft wird innerhalb einer schrägen Rille (33) im Gewährlauf (4) geführt, die einen Winkel mit der Längsrichtung (X-X') des Vorderschafts (3) bildet.

16. Granatwerfer nach einem der vorangehenden Ansprüche, **dadurch gekennzeichnet, dass** er über eine Vorrichtung zur automatischen Entnahme mittels einer Entnahmevorrichtung (38), die auf dem Gehäuse (2) montiert ist, verfügt.

17. Granatwerfer nach Anspruch 16, **dadurch gekennzeichnet, dass** die Entnahmevorrichtung (38) mit einem Hebel ausgestattet ist, der dazu dient, dass während des Öffnens des Granatwerfers (1) die Entnahmevorrichtung (38) betriebsunwirksam ist.

## Claims

1. Grenade launcher that comprises a receiver (2), a barrel (4) mounted on the receiver (2) and an opening mechanism, **characterised in that** the opening mechanism comprises guiding means enabling the barrel (4) to be extended in the longitudinal direction of the receiver (2) and to be pivoted in the lateral direction in the final part of its longitudinal movement.

2. Grenade launcher according to claim 1, **characterised in that** the guiding means enable the simultaneous extension and lateral pivoting of the barrel (4) in the above-mentioned final part of its longitudinal movement.

3. Grenade launcher according to claim 1 or 2, **characterised in that** the barrel (4) is mounted in a forend (3) that comprises at least two runners (13, 14) that are mounted in the extension of one another in the longitudinal direction (X-X') of the forend (3) and which are mounted in a sliding manner between two parallel longitudinal slides (17) of the receiver (2), of which one runner (13) is mounted in a fixed manner on the forend (3), while the other runner (14) is mounted in a pivotable manner in the lateral direction on the forend (3).

4. Grenade launcher according to claim 3, **characterised in that** the pivotable runner (14) is the one that is the furthest away from the muzzle (18) of the barrel (4).

5. Grenade launcher according to claim 3 or 4, **characterised in that** the pivotable runner (14) can pivot around an average position in which the runner is directed longitudinally with respect to the longitudinal direction (X-X') of the forend.

6. Grenade launcher according to any one of the claims 3 to 5, **characterised in that** the movement of the pivotable runner (14) is limited by at least one pivoting end stop (22-23).

7. Grenade launcher according to claim 6, **characterised in that** the pivoting end stop (22-23) is an end stop that is housed in a hollow (20) that is provided in one of the ends of the pivotable runner (14).

8. Grenade launcher according to any one of the claims 3 to 7, **characterised in that** the fixed runner (13) comprises a straight part (24) that is located at a distance from the pivotable runner (14) and a conical part (25) formed by a narrowing end that extends in the longitudinal direction (X-X') of the forend (3) to the pivotable runner (14).

9. Grenade launcher according to any one of the claims 7 and 8, **characterised in that** the pivoting end stop (22) is formed by an extension of the conical part (25) of the fixed runner (13).

10. Grenade launcher according to any one of the claims 3 to 9, **characterised in that** the forend (3) is equipped with a longitudinal end-of-run stop (26) able to engage with a matching end-of-run stop (27) on the receiver (2).

11. Grenade launcher according to claim 10, **characterised in that** the longitudinal end-of-run stops (26-27) are positioned such that, at the maximum opening of the grenade launcher (1) in the longitudinal direction, the pivotable runner (14) is always guided by the slides (17), while the straight part (24) of the fixed runner (13) completely goes beyond the length of the slides (17).

12. Grenade launcher according to the claims 8 and 10, **characterised in that** the longitudinal end-of-run stops (26-27) are positioned such that, at the maximum opening of the grenade launcher (1) in the longitudinal direction, the pivotable runner (14) is always guided by the slides (17), while the conical part (25) of the fixed runner (13) goes beyond the length of the slides (17) by a certain distance.

13. Grenade launcher according to any one of the claims 10 to 12, **characterised in that** the longitudinal end-of-run stops (26-27) are positioned respectively on the pivot (19) of the forend (3) and at the end of the receiver (2).

14. Grenade launcher according to any one of the previous claims, **characterised in that** the barrel (4) is provided with a locking mechanism of the bayonet type and that the grenade launcher (1) is provided with means (31) enabling an automatic actuation of the axial rotation of the barrel (4) by a longitudinal movement of the forend (3) in order to be able to lock and unlock the barrel (4) when the forend (3) is moved in the longitudinal direction with respect to the receiver (2).

15. Grenade launcher according to claim 14, **characterised in that** the means (31) enabling the actuation of the axial rotation of the barrel (4) are formed by an outgrowth (32) from the forend (3), which is guided in an oblique groove (33) in the barrel (4) forming an angle with the longitudinal direction (X-X') of the forend (3).

16. Grenade launcher according to any one of the previous claims, **characterised in that** it comprises an automatic extraction device with an extractor (38) mounted on the receiver (2).

17. Grenade launcher according to claim 16, **characterised in that** the extractor (38) is provided with a lever enabling the extractor (38) to be made ineffecti.ve during the opening of the grenade launcher (1).
